# EUROPÄISCHE PATENTSCHRIFT

(11) **EP 4 442 379 B1**
(45) Veröffentlichungstag und Bekanntmachung des Hinweises auf die Patenterteilung: **24.12.2025**
(21) Anmeldenummer: 23166329.5
(22) Anmeldetag: 03.04.2023
(51) Int. Cl.: B21B 37/22, B21B 1/46, B21B 13/06

(54) **BETRIEBSVERFAHREN EINER ENDLOS-GIESSWALZANLAGE MIT STAUCHGERÜST**
OPERATING METHOD OF AN ENDLESS CASTING-ROLLING INSTALLATION WITH UPSETTING STAND
PROCÉDÉ DE FONCTIONNEMENT D'UNE INSTALLATION DE LAMINAGE CONTINU À CAGE DE COMPRESSION

(43) Veröffentlichungstag der Anmeldung: 09.10.2024
(73) Patentinhaber: Primetals Technologies Germany GmbH, 91058 Erlangen (DE)
(72) Erfinder: Döll, Rüdiger, 90409 Nürnberg (DE); Fett, Helmut, 91056 Erlangen-Kriegenbrunn (DE)
(74) Vertreter: Metals@Linz

(56) Entgegenhaltungen:
- EP-A1- 3 102 350
- JP-A- S6 087 903
- JP-A- S60 162 516

## Beschreibung

### Gebiet der Technik

Die vorliegende Erfindung geht aus von einem Betriebsverfahren für eine Endlos-Gießwalzanlage,
- wobei in einer Stranggießmaschine der Endlos-Gießwalzanlage ein Metallstrang gegossen wird,
- wobei der gegossene Metallstrang ohne vorherige Unterteilung in Abschnitte aus der Gießhitze heraus in einer Anzahl von der Stranggießmaschine nachgeordneten Walzgerüsten der Endlos-Gießwalzanlage zu einem flachen Walzgut gewalzt wird,
- wobei während des Gießens des Metallstrangs eine Breite des Metallstrangs von der Stranggießmaschine von einer Anfangsbreite auf eine Endbreite geändert wird, so dass der gegossene Metallstrang einen Übergangsabschnitt aufweist, in dem sich die Breite des gegossenen Metallstrangs von der Anfangsbreite auf die Endbreite ändert.

Die vorliegende Erfindung geht weiterhin aus von einer Endlos-Gießwalzanlage,
- wobei die Endlos-Gießwalzanlage eine Stranggießmaschine aufweist, in der im Betrieb ein Metallstrang gegossen wird, wobei eine Breite des Metallstrangs von der Stranggießmaschine von einer Anfangsbreite auf eine Endbreite änderbar ist, so dass der gegossene Metallstrang einen Übergangsabschnitt aufweist, in dem sich die Breite des gegossenen Metallstrangs von der Anfangsbreite auf die Endbreite ändert,
- wobei die Endlos-Gießwalzanlage eine Anzahl von der Stranggießmaschine nachgeordneten Walzgerüsten aufweist, in denen der gegossene Metallstrang im Betrieb ohne vorherige Unterteilung in Abschnitte aus der Gießhitze heraus zu einem flachen Walzgut gewalzt wird.

Der Begriff "Metallstrang" (mit oder ohne den Zusatz "gegossen") bezeichnet im Rahmen der vorliegenden Erfindung den Metallstrang ab dem Gießen bis zum Walzen in den Walzgerüsten. Mit dem Begriff "flaches Walzgut" ist im Rahmen der vorliegenden Erfindung ausschließlich der gegossene Metallstrang nach dem Walzen in den Walzgerüsten gemeint.

### Stand der Technik

Endlos-Gießwalzanlagen und die zugehörigen Betriebsverfahren sind allgemein bekannt.

### Zusammenfassung der Erfindung

Wird bei einer Endlos-Gießwalzanlage wie beispielsweise einer ESP-Anlage während des Gießprozesses die Breite geändert, so kann eine derartige Breitenänderung nur relativ langsam erfolgen. In der Folge entsteht ein Übergangsabschnitt, in dem die Breite des gegossenen Metallstrangs sich allmählich von einer Anfangsbreite (das ist die Breite vor der Änderung) auf eine Endbreite (das ist die Breite nach der Änderung) ändert. Der Übergangsabschnitt weist vor dem Walzen in den Walzgerüsten in der Regel eine Länge von mehreren Metern auf, beispielsweise ca. 5 m. Durch das Walzen in den Walzgerüsten verlängert sich der Übergangsabschnitt um ein Mehrfaches, bei einem sehr dicken flachen Walzgut auf mindestens das Vierfache, bei einem sehr dünnen flachen Walzgut auf das bis zu 100-fache. Der Übergangsabschnitt weist weder die Anfangsbreite noch die Endbreite auf und stellt damit entweder vollständig oder zumindest in seinen (in Breitenrichtung gesehen) Randbereichen Schrott dar.

Es ist schon angedacht worden, zwischen der Stranggießmaschine und den Walzgerüsten ein Stauchgerüst anzuordnen. Mittels eines Stauchgerüsts kann die Breite schneller als mittels der Stranggießmaschine geändert werden. Dadurch kann die Länge des Übergangsabschnitts reduziert werden. Es bleibt aber dennoch ein nennenswerter Abschnitt übrig, der weder die Anfangsbreite noch die Endbreite aufweist.

Die Aufgabe der vorliegenden Erfindung besteht darin, Möglichkeiten zu schaffen, mittels derer die verbleibende Länge des Übergangsabschnitts - also die Länge, über die der Übergangsabschnitt nach dem Walzen zu dem flachen Walzgut weder die Anfangsbreite noch die Endbreite aufweist, - so weit wie möglich reduziert werden kann.

Die Aufgabe wird durch ein Betriebsverfahren mit den Merkmalen des Anspruchs 1 gelöst. Vorteilhafte Ausgestaltungen des Betriebsverfahrens sind Gegenstand der abhängigen Ansprüche 2 bis 8.

Erfindungsgemäß wird ein Betriebsverfahren der eingangs genannten Art dadurch ausgestaltet,
- dass vor dem Walzen des Übergangsabschnitts des gegossenen Metallstrangs in den Walzgerüsten in einem den Walzgerüsten vorgeordneten Stauchgerüst der Endlos-Gießwalzanlage während des Durchlaufs des Übergangsabschnitts durch das Stauchgerüst Arbeitswalzen des Stauchgerüsts an den Übergangsabschnitt angestellt werden, so dass der gegossene Metallstrang im Übergangsabschnitt gestaucht wird,
- dass die Arbeitswalzen des Stauchgerüsts von einer zumindest das Stauchgerüst steuernden Steuereinrichtung zu Beginn des Durchlaufs des Übergangsabschnitts durch das Stauchgerüst auf eine Anfangsanstellung eingestellt werden, während des Durchlaufs des Übergangsabschnitts durch das Stauchgerüst gemäß einer Verfahrkurve nach und nach auf eine Endanstellung eingestellt werden und am Ende des Durchlaufs des Übergangsabschnitts durch das Stauchgerüst vom Metallstrang weggefahren werden,
- dass in dem Fall, dass die Anfangsbreite größer als die Endbreite ist, die Endanstellung mit der Endbreite korrespondiert und die Steuereinrichtung in Abhängigkeit von statischen und dynamischen Eigenschaften, die der gegossene Metallstrang vor dem Durchlauf durch das Stauchgerüst aufweist, online mittels eines Modells die Anfangsanstellung und die Verfahrkurve ermittelt, so dass eine Breite des flachen Walzguts im Bereich des Übergangsabschnitts so weit wie möglich mit einer Sollbreite des flachen Walzguts nach dem Übergangsabschnitt korrespondiert, und
- dass in dem Fall, dass die Anfangsbreite kleiner als die Endbreite ist, die Anfangsanstellung mit der Anfangsbreite korrespondiert und die Steuereinrichtung in Abhängigkeit von den statischen und dynamischen Eigenschaften, die der gegossene Metallstrang vor dem Durchlauf durch das Stauchgerüst aufweist, online mittels des Modells die Endanstellung und die Verfahrkurve ermittelt, so dass die Breite des flachen Walzguts im Bereich des Übergangsabschnitts so weit wie möglich mit einer Sollbreite des flachen Walzguts vor dem Übergangsabschnitt korrespondiert.

Der Begriff "Modell" ist umfassend zu verstehen. Er umfasst jegliche Ausgestaltung, die anhand der statischen und dynamischen Eigenschaften des gegossenen Metallstrangs die Anfangsanstellung bzw. die Endanstellung und die Verfahrkurve ermittelt.

Die statischen und dynamischen Eigenschaften des Metallstrangs können nach Bedarf bestimmt sein. Vorzugsweise umfassen sie (zumindest) die Breite, die Dicke, die chemische Zusammensetzung und die Temperatur des Metallstrangs.

Die statischen und dynamischen Eigenschaften des Metallstrangs können der Steuereinrichtung auf verschiedene Art und Weise vorgegeben werden. Beispielsweise wird die chemische Zusammensetzung des Metallstrangs der Steuereinrichtung in der Regel von einer übergeordneten Einrichtung vorgegeben. Die Breite und die Dicke des Metallstrangs können der Steuereinrichtung aufgrund der Einstellung von Seitenwänden der Stranggießkokille bekannt sein. Vorzugsweise nimmt die Steuereinrichtung jedoch mindestens eine der statischen und dynamischen Eigenschaften des Metallstrangs, insbesondere dessen Breite und/oder dessen Temperatur, in Form einer zwischen der Stranggießmaschine und dem Stauchgerüst messtechnisch erfassten Größe entgegen. In diesem Fall sind also zwischen der Stranggießmaschine und dem Stauchgerüst entsprechende Messeinrichtungen angeordnet, die mit der Steuereinrichtung zur Übermittlung der erfassten Messgrößen datentechnisch verbunden sind.

In einer bevorzugten Ausgestaltung des Betriebsverfahrens ist das Modell als Prozessmodell ausgebildet, mittels dessen das Stauchen des Übergangsabschnitts in dem Stauchgerüst und das Walzen des Übergangsabschnitts in den Walzgerüsten basierend auf mathematisch-physikalischen Gleichungen der im Stauchgerüst und in den Walzgerüsten stattfindenden Umformprozesse modelliert wird.

Durch die mathematisch-physikalischen Gleichungen können insbesondere nicht nur der Umformprozess im Stauchgerüst und die damit verbundene Verringerung der Breite des gegossenen Metallstrangs modelliert werden, sondern auch die nachfolgende Rückverbreiterung des gegossenen Metallstrangs in den Walzgerüsten. Gegebenenfalls können die mathematisch-physikalischen Gleichungen zusätzlich zu den Differenzialgleichungen auch algebraische Gleichungen umfassen.

Alternativ kann das Modell als neuronales Netz ausgebildet sein, dem die statischen und dynamischen Eigenschaften des gegossenen Metallstrangs zugeführt werden und das die Anfangsanstellung oder die Endanstellung und die Verfahrkurve ermittelt.

Vorzugsweise ist die Verfahrkurve durch eine jeweilige Anstellung an einer vorbestimmten Anzahl von vorbestimmten Stützstellen entlang des Übergangsabschnitts definiert und ist die Verfahrkurve zwischen den Stützstellen gemäß einer vorgegebenen, nur noch von den Anstellungen an den Stützstellen abhängigen Funktionalität definiert.

Diese Ausgestaltung ist stets realisierbar. Insbesondere ist sie realisierbar, wenn das Modell als Prozessmodell oder als neuronales Netz ausgebildet ist. Diese Ausgestaltung ermöglicht jedoch eine besonders einfache Vorgabe der Verfahrkurve. Sie ist daher insbesondere auch dann effizient anwendbar, wenn das Modell weder als Prozessmodell noch als neuronales Netz ausgebildet ist, sondern rein empirisch erstellt wird.

Die Anzahl an Stützstellen ist in der Regel relativ gering. Meist liegt sie zwischen 3 und 8, bevorzugt zwischen 4 und 7, insbesondere bei 5 oder 6. Die Stützstellen sind insofern vorbestimmt, als sie auf die Länge des Übergangsabschnitts normiert sind. Wenn - beispielsweise - 5 Stützstellen definiert sind und die Stützstellen gleichverteilt sind, befindet sich die Stützstelle 1 am Anfang des Übergangsabschnitts, die Stützstelle 3 in der Mitte des Übergangsabschnitts und die Schnittstelle 5 am Ende des Übergangsabschnitts. Weiterhin befinden sich in diesem Fall die Stützstellen 2 und 4 jeweils in der Mitte zwischen den Stützstellen 1 und 3 bzw. 3 und 5. Die vorgegebene Funktionalität zwischen den Stützstellen kann eine einfache lineare Beziehung zwischen den Anstellungen an unmittelbar benachbarten Stützstellen sein. Alternativ kann es sich um glatte Kurven handeln, beispielsweise um B-Splines.

Vorzugsweise implementiert die Steuereinrichtung im Rahmen der Ansteuerung des Stauchgerüsts während des Stauchens des Übergangsabschnitts eine AWC (= automatic width control). Dadurch kann - analog zu einer AGC (= automatic gauge control) bei einem "normalen" Walzgerüst - einer Auffederung des Stauchgerüsts während des Stauchens des Übergangsabschnitts entgegengewirkt werden.

Vorzugsweise nimmt die Steuereinrichtung nach dem Walzen des gegossenen Metallstrangs in mindestens einem der Walzgerüste eine messtechnisch erfasste Breite des gegossenen Metallstrangs hinter diesem Walzgerüst entgegen und führt mindestens einen Modellparameter des Modells, der von der Steuereinrichtung bei der Ermittlung der Anfangsanstellung oder der Endanstellung und der Verfahrkurve im Rahmen des Modells berücksichtigt wird, anhand einer Abweichung der gemessenen Breite von einer korrespondierenden erwarteten Breite nach. Dadurch kann das Modell nach und nach immer besser an die tatsächlich vorliegenden Verhältnisse angeglichen werden.

Das Nachführen des mindestens einen Modellparameter führt in Verbindung mit einem empirisch erstellten Modell zu einer besonders einfachen Ausgestaltung, die dennoch qualitativ hochwertige Ergebnisse liefert.

Die erwartete Breite kann alternativ diejenige Breite sein, die im Rahmen der Vorausberechnung ermittelt wurde. Alternativ kann die erwartete Breite im Rahmen einer Nachberechnung ermittelt werden. Die Begriffe "Vorausberechnung" und "Nachberechnung" haben für den Fachmann auf dem Gebiet der Walzwerkstechnik eine fest umrissene Bedeutung. Die Vorausberechnung wird vor dem Stauchen des Übergangsabschnitts in dem Stauchgerüst ausgeführt. Im Rahmen der Vorausberechnung wird, basierend auf erwarteten Zuständen des Übergangsabschnitts, erwarteten Zuständen des Stauchgerüsts und erwarteten Zuständen der relevanten Walzgerüste die erwartete Breite nach dem Walzen des gegossenen Metallstrangs in dem mindestens einen Walzgerüst ermittelt. Im Rahmen der Vorausberechnung wird also beispielsweise mit erwarteten Eingangsbreiten des Übergangsabschnitts an bestimmten Stellen, erwarteten Temperaturen, erwarteten Kräften und Anstellungen beim Stauchen, erwarteten Kräften und Anstellungen beim Walzen usw. gerechnet. Die Nachberechnung wird nach dem Stauchen und dem Walzen ausgeführt. Im Rahmen der Nachberechnung erfolgt eine ähnliche Ermittlung wie bei einer Vorausberechnung. Der Unterschied zur Vorausberechnung besteht darin, dass nunmehr mit tatsächlichen Eingangsbreiten des Übergangsabschnitts an bestimmten Stellen, tatsächlichen Temperaturen, tatsächlichen Kräften und Anstellungen beim Stauchen, tatsächlichen Kräften und Anstellungen beim Walzen usw. gerechnet wird. Die Vorgehensweisen für eine Vorausberechnung und eine Nachberechnung werden - wenn auch für einen anderen Sachverhalt - beispielsweise in den einleitenden Ausführungen der WO 2012/034 884 A1 erläutert.

Die Aufgabe wird weiterhin durch ein Steuerprogramm für eine Steuereinrichtung zumindest eines Stauchgerüsts einer Endlos-Gießwalzanlage mit den Merkmalen des Anspruchs 9 gelöst. Die Endlos-Gießwalzanlage weist zusätzlich zu dem Stauchgerüst eine dem Stauchgerüst vorgeordnete Stranggießmaschine und eine Anzahl von dem Stauchgerüst nachgeordneten Walzgerüsten auf. In der Stranggießmaschine wird ein Metallstrang gegossen, der in den Walzgerüsten ohne vorherige Unterteilung in Abschnitte aus der Gießhitze heraus zu einem flachen Walzgut gewalzt wird. Erfindungsgemäß umfasst das Steuerprogramm Maschinencode, der von der Steuereinrichtung abarbeitbar ist, wobei die Abarbeitung des Maschinencodes durch die Steuereinrichtung bewirkt, dass die Steuereinrichtung
- eine Anfangsbreite und eine Endbreite des mittels der Stranggießmaschine gegossenen Metallstrangs entgegennimmt, wobei die Endbreite einen von der Anfangsbreite verschiedenen Wert aufweist, so dass der gegossene Metallstrang einen Übergangsabschnitt aufweist, in dem sich die Breite des gegossenen Metallstrangs von der Anfangsbreite auf die Endbreite ändert,
- in Abhängigkeit von statischen und dynamischen Eigenschaften, die der gegossene Metallstrang vor dem Durchlauf durch das Stauchgerüst aufweist, online mittels eines Modells eine Anfangsanstellung oder eine Endanstellung von Arbeitswalzen des Stauchgerüsts und weiterhin eine Verfahrkurve für die Arbeitswalzen des Stauchgerüsts ermittelt,
- die Arbeitswalzen des Stauchgerüsts zu Beginn des Durchlaufs des Übergangsabschnitts durch das Stauchgerüst auf die Anfangsanstellung einstellt, während des Durchlaufs des Übergangsabschnitts durch das Stauchgerüst gemäß der Verfahrkurve nach und nach auf die Endanstellung einstellt und am Ende des Durchlaufs du des Übergangsabschnitts durch das Stauchgerüst vom Metallstrang wegfährt, so dass der gegossene Metallstrang im Übergangsabschnitt gestaucht wird,
- wobei in dem Fall, dass die Anfangsbreite größer als die Endbreite ist, die Endanstellung mit der Endbreite korrespondiert und die Steuereinrichtung die Anfangsanstellung und die Verfahrkurve derart ermittelt, dass eine Breite des flachen Walzguts im Bereich des Übergangsabschnitts so weit wie möglich mit einer Sollbreite des flachen Walzguts nach dem Übergangsabschnitt korrespondiert, und
- wobei in dem Fall, dass die Anfangsbreite kleiner als die Endbreite ist, die Anfangsanstellung mit der Anfangsbreite korrespondiert und die Steuereinrichtung die Endanstellung und die Verfahrkurve derart ermittelt, dass die Breite des flachen Walzguts im Bereich des Übergangsabschnitts so weit wie möglich mit einer Sollbreite des flachen Walzguts vor dem Übergangsabschnitt korrespondiert.

Vorzugsweise bewirkt die Abarbeitung des Maschinencodes durch die Steuereinrichtung auch, dass die Steuereinrichtung die zusätzlichen Merkmale mindestens einer der vorteilhaften Ausgestaltungen des Betriebsverfahrens implementiert.

Die Aufgabe wird gemäß Anspruch 11 weiterhin durch eine softwareprogrammierbare Steuereinrichtung für zumindest ein Stauchgerüst einer Endlos-Gießwalzanlage gelöst, wobei die Endlos-Gießwalzanlage zusätzlich zu dem Stauchgerüst eine dem Stauchgerüst vorgeordnete Stranggießmaschine und eine Anzahl von dem Stauchgerüst nachgeordneten Walzgerüsten aufweist, wobei die Steuereinrichtung mit einem erfindungsgemäßen Steuerprogramm programmiert ist, so dass die Steuereinrichtung das Stauchgerüst gemäß einem erfindungsgemäßen Betriebsverfahren steuert.

Die Aufgabe wird weiterhin durch eine Endlos-Gießwalzanlage mit den Merkmalen des Anspruchs 12 gelöst. Erfindungsgemäß wird eine Endlos-Gießwalzanlage der eingangs genannten Art dadurch ausgestaltet,
- dass die Endlos-Gießwalzanlage ein zwischen der Stranggießmaschine und der Anzahl von Walzgerüsten angeordnetes Stauchgerüst aufweist,
- dass das Stauchgerüst Arbeitswalzen aufweist,
- dass die Endlos-Gießwalzanlage eine Steuereinrichtung aufweist und
- dass die Steuereinrichtung als erfindungsgemäße Steuereinrichtung ausgebildet ist.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- FIG 1: eine Endlos-Gießwalzanlage,
- FIG 2: ein Stauchgerüst, ein Walzgerüst und einen Abschnitt eines Metallstrangs,
- FIG 3: einen Abschnitt eines Metallstrangs,
- FIG 4: einen Abschnitt eines Metallstrangs,
- FIG 5: ein Ablaufdiagramm,
- FIG 6: einen Abschnitt eines flachen Walzguts,
- FIG 7: einen Abschnitt eines flachen Walzguts,
- FIG 8: mögliche Ausgestaltungen eines Modells,
- FIG 9: eine Struktur einer Verfahrkurve,
- FIG 10: eine Steuerstruktur für ein Stauchgerüst und
- FIG 11: ein Ablaufdiagramm.

### Beschreibung der Ausführungsformen

Gemäß FIG 1 weist eine Endlos-Gießwalzanlage eine Stranggießmaschine 1 auf. Mittels der Stranggießmaschine 1 wird ein Metallstrang 2 gegossen. Der Metallstrang 2 besteht in der Regel aus Stahl. Er weist ein Brammenformat oder ein Vorbandformat auf. Insbesondere weist der Metallstrang 2 im gegossenen, noch ungewalzten Zustand eine Dicke d0 und - siehe FIG 2 - eine Breite b0 auf. Der gegossene Metallstrang 2 durchläuft ein Stauchgerüst 3 und danach eine Anzahl von Walzgerüsten 4. Die Stranggießmaschine 1 ist also dem Stauchgerüst 3 vorgeordnet, die Walzgerüste 4 dem Stauchgerüst 3 nachgeordnet. Die Anzahl und Ausgestaltung der Walzgerüste 4 kann nach Bedarf sein. Nach dem Walzen in dem vordersten Walzgerüst 4 weist der gegossene Metallstrang 2 eine Dicke d1 auf, nach dem Walzen im nächsten Walzgerüst 4 eine geringere Dicke (nicht eingezeichnet) usw., bis der gegossene Metallstrang 2 nach dem Walzen in dem letzten Walzgerüst 4 eine Dicke dn aufweist. Wenn der Metallstrang 2 das letzte Walzgerüst 4 durchlaufen hat, wird er nachstehend als flaches Walzgut bezeichnet.

Der Metallstrang 2 durchläuft, ausgehend von der Stranggießmaschine 1, das Stauchgerüst 3 und die Walzgerüste 4 als ungetrennte Einheit. Erst hinter dem letzten Walzgerüst 4 werden einzelne Abschnitte des flachen Walzguts abgetrennt. Damit erfolgt insbesondere das Walzen in den Walzgerüsten 4 (und auch im Stauchgerüst 3) endlos und aus der Gießhitze heraus.

Die Stranggießmaschine 1 kann derart betrieben werden, dass während des Betriebs - also während des Gießens des Metallstrangs 2 - die Schmalseiten einer Stranggießkokille der Stranggießmaschine 1 verstellt werden und dadurch die Breite b0 des gegossenen Metallstrangs 2 geändert wird. Konkret kann also - siehe die FIG 3 und 4 die Breite b0 von einer Anfangsbreite bA auf eine Endbreite bE geändert werden. FIG 3 zeigt den Fall, dass die Anfangsbreite bA größer als die Endbreite bE ist, während FIG 4 den umgekehrten Fall zeigt, dass die Anfangsbreite bA kleiner als die Endbreite bE ist. In beiden Fällen weist der Metallstrang 2 somit einen Übergangsabschnitt 5 auf, in dem sich die Breite b0 des Metallstrangs 2 von der Anfangsbreite bA auf die Endbreite bE ändert. Die Änderung ist im wesentlichen linear. Der Übergangsabschnitt 5 weist im gegossenen, noch ungewalzten Zustand üblicherweise eine Länge LO von mehreren Metern auf.

Die Endlos-Gießwalzanlage weist gemäß FIG 1 weiterhin eine Steuereinrichtung 6 auf. Die Steuereinrichtung 6 ist softwareprogrammierbar. Dies ist in FIG 1 durch die Angabe "µP" innerhalb der Steuereinrichtung 6 angedeutet. Die Steuereinrichtung 6 ist mit einem Steuerprogramm 7 programmiert. Das Steuerprogramm 7 umfasst Maschinencode 8, der von der Steuereinrichtung 6 abarbeitbar ist. Aufgrund der Programmierung der Steuereinrichtung 6 mit dem Steuerprogramm 7 bzw. aufgrund der Abarbeitung des Maschinencodes 8 steuert die Steuereinrichtung 6 zumindest das Stauchgerüst 3 gemäß einem Betriebsverfahren, das nachstehend näher erläutert wird.

Die Steuereinrichtung 6 steuert in jedem Fall das Stauchgerüst 3. Sie kann auch weitere Anlagenteile der Endlos-Gießwalzanlage steuern, insbesondere die Stranggießmaschine 1 und/oder die Walzgerüste 4. Vorliegend kommt es jedoch hauptsächlich auf die Steuerung des Stauchgerüsts 3 an. Daher wird nachstehend in Verbindung mit FIG 5 nur die Steuerung des Stauchgerüsts 3 näher erläutert.

Gemäß FIG 5 werden der Steuereinrichtung 6 in einem Schritt S1 statische und dynamische Eigenschaften des Metallstrangs 2 bekannt, die der gegossene Metallstrang 2 vor dem Durchlauf durch das Stauchgerüst 3 aufweist. Die statischen und dynamischen Eigenschaften des Metallstrangs 2 umfassen in der Regel zumindest dessen Breite b0, dessen Dicke d0, dessen chemische Zusammensetzung C und dessen Temperatur T.

Es ist möglich, dass zumindest einige der statischen und dynamischen Eigenschaften der Steuereinrichtung 6 aus sich heraus bekannt sind. Beispielsweise kann die Steuereinrichtung 6 auch die Stranggießmaschine 1 steuern, so dass ihr aufgrund der Ansteuerung der Stranggießmaschine 1 auch die Breite b0 des gegossenen Metallstrangs 2 bekannt ist. Es ist aber auch möglich und in der Regel sogar bevorzugt, wenn die Steuereinrichtung 6 mindestens eine der statischen und dynamischen Eigenschaften des Metallstrangs 2 in Form einer messtechnisch erfassten Größe entgegennimmt. In diesem Fall wird die entsprechende Größe mittels einer entsprechenden Messeinrichtung 9 (siehe FIG 1) zwischen der Stranggießmaschine 1 und dem Stauchgerüst 3 erfasst. Größen, die vorzugsweise messtechnisch erfasst werden, sind insbesondere die Breite b0 und/oder die Temperatur T des Metallstrangs 2.

Die Anfangsbreite bA und die Endbreite bE müssen der Steuereinrichtung 6 bekannt sein, bevor der Übergangsabschnitt 5 das Stauchgerüst 3 erreicht. Sofern der Abstand der Messeinrichtung 9 von dem Stauchgerüst 3 groß genug ist, können aus den messtechnisch erfassten Breiten b0 die Anfangsbreite bA und die Endbreite bE abgeleitet werden. Es ist jedoch auch möglich, dass die Steuereinrichtung 6 die Anfangsbreite bA und die Endbreite bE in einem Schritt S2 explizit entgegennimmt. Die Anfangsbreite bA und die Endbreite bE können der Steuereinrichtung 6 beispielsweise von einer Bedienperson 10 (siehe FIG 1) vorgegeben werden.

Im Rahmen von FIG 5 wird angenommen, dass die Anfangsbreite bA und die Endbreite bE voneinander verschiedene Werte aufweisen. In einem Schritt S3 prüft die Steuereinrichtung 6 daher, ob die Endbreite bE kleiner als die Anfangsbreite bA ist. Wenn dies der Fall ist, führt die Steuereinrichtung 6 Schritte S4 und S5 aus. Anderenfalls für die Steuereinrichtung 6 Schritte S6 und S7 aus.

Im Schritt S4 ermittelt die Steuereinrichtung 6 eine Anfangsanstellung gA. Mit der Anfangsanstellung gA sollen Arbeitswalzen 11 des Stauchgerüsts 3 (siehe FIG 2) zu Beginn des Durchlaufs des Übergangsabschnitts 5 durch das Stauchgerüst 3 an den Metallstrang 2 angestellt werden. Die Steuereinrichtung 6 ermittelt die Anfangsanstellung gA in Abhängigkeit von der Anfangsbreite bA und der Endbreite bE. Die Steuereinrichtung 6 führt die Ermittlung mittels eines Modells 12 (siehe FIG 1) innerhalb der Steuereinrichtung 6 in Abhängigkeit von den statischen und dynamischen Eigenschaften des gegossenen Metallstrangs 2 vor dem Durchlaufen des Stauchgerüsts 3 durch. Das Modell 12 seinerseits generiert die Steuereinrichtung 6 aufgrund der Programmierung mit dem Steuerprogramm 7. Im Schritt S5 setzt die Steuereinrichtung 6 eine Endanstellung gE. Mit der Endanstellung gE sollen die Arbeitswalzen 11 am Ende des Durchlaufs des Übergangsabschnitts 5 durch das Stauchgerüst 3 an den Metallstrang 2 angestellt werden. Die Steuereinrichtung 6 setzt die Endanstellung gE im Schritt S5 auf die Endbreite bE.

Im Schritt S6 setzt die Steuereinrichtung 6 die Anfangsanstellung gA fest, und zwar auf die Anfangsbreite bA. Im Schritt S7 ermittelt die Steuereinrichtung 6 die Endanstellung gE. Die Steuereinrichtung 6 ermittelt die Endanstellung gE in Abhängigkeit von der Anfangsbreite bA und der Endbreite bE. Die Steuereinrichtung 6 führt die Ermittlung mittels des Modells 12 in Abhängigkeit von den statischen und dynamischen Eigenschaften des gegossenen Metallstrangs 2 vor dem Durchlaufen des Stauchgerüsts 3 durch.

In einem Schritt S8 ermittelt die Steuereinrichtung 6 eine Verfahrkurve K für die Arbeitswalzen 11 des Stauchgerüsts 3. Die Ermittlung erfolgt in Abhängigkeit von der Anfangsanstellung gA und der Endanstellung gE. Aufgrund des Umstands, dass die Steuereinrichtung 6 die Ermittlung der Anfangsanstellung gA oder der Endanstellung gE in Abhängigkeit von den statischen und dynamischen Eigenschaften des gegossenen Metallstrangs 2 vor dem Durchlaufen des Stauchgerüsts 3 durchführt, führt die Steuereinrichtung 6 die Ermittlung der Verfahrkurve K ebenfalls in Abhängigkeit von den statischen und dynamischen Eigenschaften des gegossenen Metallstrangs 2 vor dem Durchlaufen des Stauchgerüsts 3 durch.

Die Schritte S1 bis S8 führt die Steuereinrichtung 6 online durch. Die Ausführung der Schritte S1 bis S8 ist insbesondere abgeschlossen, bevor der Übergangsabschnitt 5 das Stauchgerüst 3 erreicht.

In einem Schritt S9 wartet die Steuereinrichtung 6 ab, dass der Übergangsabschnitt 5 das Stauchgerüst 3 erreicht. Für die Feststellung dieses Zeitpunkts kann insbesondere eine Wegverfolgung implementiert werden. Die Implementierung einer Wegverfolgung ist Fachleuten allgemein bekannt.

Erreicht der Übergangsabschnitt 5 das Stauchgerüst 3, also zu Beginn des Durchlaufs des Übergangsabschnitts 5 durch das Stauchgerüst 3, stellt die Steuereinrichtung 6 in einem Schritt S10 die Arbeitswalzen 11 des Stauchgerüsts 3 - genauer: deren Anstellung g - auf die Anfangsanstellung gA ein. Sodann stellt die Steuereinrichtung 6 in einem Schritt S11 die Arbeitswalzen 11 des Stauchgerüsts 3 während des Durchlaufs des Übergangsabschnitts 5 durch das Stauchgerüst 3 gemäß der Verfahrkurve K nach und nach auf die Endanstellung gE ein. Das Einstellen gemäß der Verfahrkurve K kann - ebenso wie das Einstellen auf die Anfangsanstellung gA - basierend auf einer Wegverfolgung implementiert werden. Schließlich fährt die Steuereinrichtung 6 die Arbeitswalzen 11 des Stauchgerüsts 3 am Ende des Durchlaufs des Übergangsabschnitts 5 durch das Stauchgerüst 3 in einem Schritt S12 vom Metallstrang 2 weg. Der richtige Zeitpunkt kann der Steuereinrichtung 6 ebenfalls aufgrund einer Wegverfolgung bekannt sein.

Durch die Schritte S9 bis S12 wird somit erreicht, dass der gegossene Metallstrang 2 im Übergangsabschnitt 5 - und nur dort - gestaucht wird. Während der übrigen Zeit sind die Arbeitswalzen 11 des Stauchgerüsts 3 zurückgezogen, liegen also nicht am Metallstrang 2 an.

Nach dem Durchlaufen des Stauchgerüsts 3 wird der Metallstrang 2 - dies gilt für den gesamten Metallstrang 2 und damit auch für den Übergangsabschnitt 5 - den Walzgerüsten 4 zugeführt und dort gewalzt. Das Stauchen des Metallstrangs 2 im Übergangsabschnitt 5 erfolgt also vor dem Walzen des Übergangsabschnitts 5 in den Walzgerüsten 4.

Die FIG 6 und 7 zeigen einen mit dem Übergangsabschnitt 5 des gegossenen Metallstrangs 2 korrespondierenden Abschnitt des flachen Walzguts und dessen Breite bn. Sie zeigen also den Übergangsabschnitt 5 nach dem Walzen in den Walzgerüsten 4. Da der Metallstrang 2 nunmehr zu dem flachen Walzgut gewalzt ist, weist der Übergangsabschnitt 5 nunmehr eine erheblich größere Länge Ln auf.

FIG 6 zeigt den Fall, dass die Anfangsbreite bA größer als die Endbreite bE ist, während FIG 7 den umgekehrten Fall zeigt, dass die Anfangsbreite bA kleiner als die Endbreite bE ist. Die FIG 6 und 7 zeigen in durchgezogenen Linien die Breite bn des flachen Walzguts, in gestrichelten Linien den Verlauf der Anstellung g der Arbeitswalzen 11, also im Ergebnis die Verfahrkurve K, und in strichpunktierten Linien den Verlauf der Breite bn, der sich ohne das Stauchen des Übergangsabschnitt 5 ergeben würde.

Gemäß FIG 6 erfolgt die Ermittlung der Endanstellung gE und der Verfahrkurve K derart, dass die Breite bn des flachen Walzguts im Bereich des Übergangsabschnitts 5 so weit wie möglich mit einer Sollbreite des flachen Walzguts nach dem Übergangsabschnitt 5 korrespondiert. Umgekehrt erfolgt gemäß FIG 7 die Ermittlung der Anfangsanstellung gA und der Verfahrkurve K derart, dass die Breite bn des flachen Walzguts im Bereich des Übergangsabschnitts 5 so weit wie möglich mit einer Sollbreite des flachen Walzguts vor dem Übergangsabschnitt 5 korrespondiert.

Wie bereits erwähnt, steuert die Steuereinrichtung 6 in jedem Fall das Stauchgerüst 3, kann aber insbesondere auch die Walzgerüste 4 steuern. In diesem Fall ermittelt die Steuereinrichtung 6, soweit erforderlich, zumindest für das dem Stauchgerüst 3 unmittelbar nachgeordnete Walzgerüst 4, vorzugsweise auch für die weiteren Walzgerüste 4, eine geänderte Anstellung der Arbeitswalzen des jeweiligen Walzgerüsts 4 und/oder auch eine geänderte Walzgeschwindigkeit des jeweiligen Walzgerüsts 4. Die Änderungen werden von der Steuereinrichtung 6 derart ermittelt, dass die Dicke dn des flachen Walzguts konstant bleibt.

Das Modell 12, mittels dessen die Anfangsanstellung gA oder die Endanstellung gE und die Verfahrkurve K ermittelt werden, kann nach Bedarf ausgebildet sein.

Beispielsweise kann das Modell 12 entsprechend der Darstellung in FIG 8 als Prozessmodell 13 ausgebildet sein, mittels dessen das Stauchen des Übergangsabschnitts 5 in dem Stauchgerüst 3 und das Walzen des Übergangsabschnitts 5 in den Walzgerüsten 4 basierend auf mathematisch-physikalischen Gleichungen der im Stauchgerüst 3 und in den Walzgerüsten 4 stattfindenden Umformprozesse modelliert wird. In diesem Fall wird im Rahmen der Modellierung vorzugsweise für das Stauchgerüst 3 und die Walzgerüste 4 jeweils die Fließspannung des gegossenen Metallstrangs 2 ermittelt und sodann im Rahmen der Ermittlung der Anfangsanstellung gA oder der Endanstellung gE und der Verfahrkurve K berücksichtigt. Die Ermittlung der Fließspannung als solcher kann insbesondere mittels eines neuronalen Netzes (nicht dargestellt) erfolgen.

Alternativ kann das Modell 12 entsprechend der Darstellung in FIG 8 als neuronales Netz 14 ausgebildet sein. In diesem Fall werden dem neuronalen Netz 14 die statischen und dynamischen Eigenschaften des gegossenen Metallstrangs 2 zugeführt und ermittelt das neuronale Netz 14 die Anfangsanstellung gA oder die Endanstellung gE und die Verfahrkurve K. Sofern bei Verwendung des neuronalen Netzes 14 die Ermittlung der Fließspannung erforderlich ist, kann sie alternativ im Rahmen des neuronalen Netzes 14 als solchem oder im Rahmen eines eigenständigen neuronalen Netzes (nicht dargestellt) erfolgen.

Wiederum alternativ kann das Modell 12 entsprechend der Darstellung in FIG 8 als empirisches Modell 15 ausgebildet sein. In diesem Fall ist die Ermittlung der Fließspannung in der Regel nicht erforderlich.

Die Verfahrkurve K kann nach Bedarf bestimmt sein. Beispielsweise kann die Verfahrkurve K dadurch bestimmt sein, dass über die Länge LO des Übergangsabschnitts 5 verteilt eine Anzahl von Stützstellen 16 vorbestimmt ist. Die Anzahl an Stützstellen 16 beträgt mindestens drei und liegt in der Regel bei maximal 10. Die Mindestanzahl an Stützstellen 16 ist dadurch festgelegt, weil am Anfang und am Ende des Übergangsabschnitts 5 jeweils eine Stützstelle 16 liegen muss und dazwischen ebenfalls mindestens eine Stützstelle 16 liegen muss. Beispielsweise können die Stützstellen 16 entsprechend der Darstellung in FIG 9 gleichmäßig über die Länge LO des Übergangsabschnitts 5 verteilt sein. Im Falle der Stützstellen 16 ermittelt die Steuereinrichtung 6 zunächst nur für die Stützstellen 16 die jeweilige Anstellung g an der jeweiligen Stützstelle 16. Die Ermittlung erfolgt anhand der für die jeweilige Stützstelle 16 gegebenen Breite b0 und dem kleineren der beiden Werte Anfangsbreite bA und Endbreite bE. Zwischen den Stützstellen 16 ist die Verfahrkurve K bei der Ausgestaltung von FIG 9 gemäß einer vorgegebenen Funktionalität definiert, die nur noch von den Anstellungen g an den Stützstellen 16 abhängig ist. Im einfachsten Fall erfolgt zwischen benachbarten Stützstellen 16 eine lineare Interpolation.

Gemäß FIG 10 implementiert die Steuereinrichtung 6 im Rahmen der Ansteuerung des Stauchgerüsts 3 während des Stauchens des Übergangsabschnitts 5 vorzugsweise eine AWC 17. Der AWC wird die jeweils aktuelle Anstellung g der Arbeitswalzen 11 des Stauchgerüsts 3 als Sollwert zugeführt. Weiterhin werden der AWC 17 eine für diese Anstellung g jeweils erwartete erwartete Anstellkraft FE und die jeweils tatsächlich auftretende Anstellkraft F zugeführt. Anhand der Abweichung der tatsächlich auftretenden Anstellkraft F von der erwarteten Anstellkraft FE ermittelt die AWC 17 unter Berücksichtigung der Steifigkeit des Stauchgerüsts 3 einen Korrekturwert δg für die Anstellung g. Mit dem entsprechend korrigierten Wert werden dann die Arbeitswalzen 11 des Stauchgerüsts 3 an den Metallstrang 2 angestellt.

Vorzugsweise nimmt die Steuereinrichtung 6 nach dem Walzen des gegossenen Metallstrangs 2 in mindestens einem der Walzgerüste 4 eine messtechnisch erfasste Breite b1, bn des gegossenen Metallstrangs 2 hinter diesem Walzgerüst 4 entgegen. Die Endlos-Gießwalzanlage weist in diesem Fall hinter dem entsprechenden Walzgerüst 4 eine entsprechende Messeinrichtung 18 auf (siehe FIG 1). Die Erfassung erfolgt iterativ immer wieder. Im einfachsten Fall handelt es sich bei der erfassten Breite um die Breite b1 hinter dem Walzgerüst 4, das dem Stauchgerüst 3 unmittelbar nachgeordnet ist. Es kann sich aber auch um die Breite hinter einem anderen Walzgerüst 4 handeln, insbesondere um die Breite bn hinter dem letzten Walzgerüst 4 der Gießwalzanlage. Da weiterhin eine Wegverfolgung ohne weiteres implementierbar ist, kann die Steuereinrichtung 6 ohne weiteres ermitteln, welche der erfassten Breiten b1, bn auf den Übergangsabschnitt 5 bezogen sind und auf welchen Bereich des Übergangsabschnitts 5 sie bezogen sind. Das Betriebsverfahren kann daher auf die nachstehend in Verbindung mit FIG 11 erläuterte Art und Weise verbessert werden. Die Vorgehensweise von FIG 11 wird nachstehend in Verbindung mit der Breite b1 des gegossenen Metallstrangs 2 hinter dem Walzgerüst 4 erläutert, das dem Stauchgerüst 3 unmittelbar nachgeordnet ist. Die Vorgehensweise von FIG 11 kann aber ohne weiteres auch mit der Breite hinter einem anderen Walzgerüst 4 ausgeführt werden, insbesondere auch mit der Breite bn hinter dem letzten Walzgerüst 4.

Gemäß FIG 11 nimmt die Steuereinrichtung 6 in einem Schritt S21 die entsprechende messtechnisch erfasste Breite b1 des gegossenen Metallstrangs 2 entgegen. Die entsprechende messtechnisch erfasste Breite b1 ist auf den Übergangsabschnitt 5 und innerhalb des Übergangsabschnitt 5 auf einen bestimmten Bereich bezogen, beispielsweise auf eine der Stützstellen 16. In einem Schritt S22 ermittelt die Steuereinrichtung 6 für diesen Bereich des Übergangsabschnitt 5 eine korrespondierende erwartete Breite b1E. Die erwartete Breite b1E kann alternativ im Rahmen einer Vorausberechnung oder im Rahmen einer Nachberechnung ermittelt werden.

In einem Schritt S23 ermittelt die Steuereinrichtung 6 anhand einer Abweichung der messtechnisch erfassten Breite b1 und der erwarteten Breite b1E einen Korrekturwert δP für einen Modellparameter P des Modells 12. In einem Schritt S24 führt die Steuereinrichtung 6 den Modellparameter P anhand des ermittelten Korrekturwertes δP nach. Der Modellparameter P ist ein Parameter, der von der Steuereinrichtung 6 bei der Ermittlung der Anfangsanstellung gA oder der Endanstellung gE und der Verfahrkurve K im Rahmen des Modells 12 berücksichtigt wird. Die vorliegende Erfindung weist viele Vorteile auf. Insbesondere kann bei einer Breitenänderung sowohl bei einer Vergrößerung als auch eine Verkleinerung der Breite die Ausbringung erhöht werden. Die Rückbreitung beim Walzen in den Walzgerüsten 4 - insbesondere in dem dem Stauchgerüst 3 unmittelbar nachgeordneten Walzgerüst 4 - kann mittels des Modells 12 berücksichtigt werden. Dies gilt, obwohl beim Stauchen oftmals ein sogenannter dog bone entsteht. Soweit erforderlich, können im Rahmen des Modells 12 auch weitere Größen berücksichtigt werden, beispielsweise die Gießgeschwindigkeit.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den durch die Ansprüche definierten Schutzumfang der Erfindung zu verlassen.

### Bezugszeichenliste

- 1: Stranggießmaschine
- 2: Metallstrang
- 3: Stauchgerüst
- 4: Walzgerüste
- 5: Übergangsabschnitt
- 6: Steuereinrichtung
- 7: Steuerprogramm
- 8: Maschinencode
- 9, 18: Messeinrichtungen
- 10: Bedienperson
- 11: Arbeitswalzen
- 12: Modell
- 13: Prozessmodell
- 14: neuronales Netz
- 15: empirisches Modell
- 16: Stützstellen
- 17: AWC

- b0, b1, bn, bA, bE, b1E: Breiten
- C: chemische Zusammensetzung
- d0, d1, dn: Dicken
- F, FE: Anstellkräfte
- g, gA, gE: Anstellungen
- K: Verfahrkurve
- L0, Ln: Längen
- P: Parameter
- S1 bis S24: Schritte
- T: Temperatur

- δg, δP: Korrekturwerte

## Patentansprüche

1. Betriebsverfahren für eine Endlos-Gießwalzanlage,
- wobei in einer Stranggießmaschine (1) der Endlos-Gießwalzanlage ein Metallstrang (2) gegossen wird,
- wobei der gegossene Metallstrang (2) ohne vorherige Unterteilung in Abschnitte aus der Gießhitze heraus in einer Anzahl von der Stranggießmaschine (1) nachgeordneten Walzgerüsten (4) der Endlos-Gießwalzanlage zu einem flachen Walzgut gewalzt wird,
- wobei während des Gießens des Metallstrangs (2) eine Breite (b0) des Metallstrangs (2) von der Stranggießmaschine (1) von einer Anfangsbreite (bA) auf eine Endbreite (bE) geändert wird, so dass der gegossene Metallstrang (2) einen Übergangsabschnitt (5) aufweist, in dem sich die Breite (b0) des gegossenen Metallstrangs (2) von der Anfangsbreite (bA) auf die Endbreite (bE) ändert, **dadurch gekennzeichnet dass**:
- vor dem Walzen des Übergangsabschnitts (5) des gegossenen Metallstrangs (2) in den Walzgerüsten (4) in einem den Walzgerüsten (4) vorgeordneten Stauchgerüst (3) der Endlos-Gießwalzanlage während des Durchlaufs des Übergangsabschnitts (5) durch das Stauchgerüst (3) Arbeitswalzen (11) des Stauchgerüsts (3) an den Übergangsabschnitt (5) angestellt werden, so dass der gegossene Metallstrang (2) im Übergangsabschnitt (5) gestaucht wird,
- die Arbeitswalzen (11) des Stauchgerüsts (3) von einer zumindest das Stauchgerüst (3) steuernden Steuereinrichtung (6) zu Beginn des Durchlaufs des Übergangsabschnitts (5) durch das Stauchgerüst (3) auf eine Anfangsanstellung (gA) eingestellt werden, während des Durchlaufs des Übergangsabschnitts (5) durch das Stauchgerüst (3) gemäß einer Verfahrkurve (K) nach und nach auf eine Endanstellung (gE) eingestellt werden und am Ende des Durchlaufs des Übergangsabschnitts (5) durch das Stauchgerüst (3) vom Metallstrang (2) weggefahren werden,
- in dem Fall, dass die Anfangsbreite (bA) größer als die Endbreite (bE) ist, die Endanstellung (gE) mit der Endbreite (bE) korrespondiert und die Steuereinrichtung (6) in Abhängigkeit von statischen und dynamischen Eigenschaften, die der gegossene Metallstrang (2) vor dem Durchlauf durch das Stauchgerüst (3) aufweist, online mittels eines Modells (12) die Anfangsanstellung (gA) und die Verfahrkurve (K) ermittelt, so dass eine Breite des flachen Walzguts im Bereich des Übergangsabschnitts (5) so weit wie möglich mit einer Sollbreite des flachen Walzguts nach dem Übergangsabschnitt (5) korrespondiert, und
- in dem Fall, dass die Anfangsbreite (bA) kleiner als die Endbreite (bE) ist, die Anfangsanstellung (gA) mit der Anfangsbreite (bA) korrespondiert und die Steuereinrichtung (6) in Abhängigkeit von den statischen und dynamischen Eigenschaften, die der gegossene Metallstrang (2) vor dem Durchlauf durch das Stauchgerüst (3) aufweist, online mittels des Modells (12) die Endanstellung (gE) und die Verfahrkurve (K) ermittelt, so dass die Breite des flachen Walzguts im Bereich des Übergangsabschnitts (5) so weit wie möglich mit einer Sollbreite des flachen Walzguts vor dem Übergangsabschnitt (5) korrespondiert.

2. Betriebsverfahren nach Anspruch 1,
**dadurch gekennzeichnet,**
**dass** die statischen und dynamischen Eigenschaften des Metallstrangs (2) dessen Breite (b0), dessen Dicke (d0), dessen chemische Zusammensetzung (C) und dessen Temperatur (T) umfassen.

3. Betriebsverfahren nach Anspruch 1 oder 2,
**dadurch gekennzeichnet ,**
**dass** die Steuereinrichtung (6) mindestens eine der statischen und dynamischen Eigenschaften des Metallstrangs (2), insbesondere dessen Breite (b0) und/oder dessen Temperatur (T), in Form einer zwischen der Stranggießmaschine (1) und dem Stauchgerüst (3) messtechnisch erfassten Größe entgegennimmt.

4. Betriebsverfahren nach Anspruch 1, 2 oder 3,
**dadurch gekennzeichnet,**
**dass** das Modell (12) als Prozessmodell (13) ausgebildet ist, mittels dessen das Stauchen des Übergangsabschnitts (5) in dem Stauchgerüst (3) und das Walzen des Übergangsabschnitts (5) in den Walzgerüsten (4) basierend auf mathematisch-physikalischen Gleichungen der im Stauchgerüst (3) und in den Walzgerüsten (4) stattfindenden Umformprozesse modelliert wird.

5. Betriebsverfahren nach Anspruch 1, 2 oder 3,
**dadurch gekennzeichnet ,**
**dass** das Modell (12) als neuronales Netz (14) ausgebildet ist, dem die statischen und dynamischen Eigenschaften des gegossenen Metallstrangs (2) zugeführt werden und das die Anfangsanstellung (gA) oder die Endanstellung (gE) und die Verfahrkurve (K) ermittelt.

6. Betriebsverfahren nach einem der obigen Ansprüche,
**dadurch gekennzeichnet,**
**dass** die Verfahrkurve (K) durch eine jeweilige Anstellung (g) an einer vorbestimmten Anzahl von vorbestimmten Stützstellen (16) entlang des Übergangsabschnitts (5) definiert ist und dass die Verfahrkurve (K) zwischen den Stützstellen (16) gemäß einer vorgegebenen, nur noch von den Anstellungen (g) an den Stützstellen (16) abhängigen Funktionalität definiert ist.

7. Betriebsverfahren nach einem der obigen Ansprüche,
**dadurch gekennzeichnet ,**
**dass** die Steuereinrichtung (6) im Rahmen der Ansteuerung des Stauchgerüsts (3) während des Stauchens des Übergangsabschnitts (5) eine AWC (17) implementiert.

8. Betriebsverfahren nach einem der obigen Ansprüche,
**dadurch gekennzeichnet,**
**dass** die Steuereinrichtung (6) nach dem Walzen des gegossenen Metallstrangs (2) in mindestens einem der Walzgerüste (4) eine messtechnisch erfasste Breite (b1) des gegossenen Metallstrangs (2) hinter diesem Walzgerüst (4) entgegennimmt und dass die Steuereinrichtung (6) mindestens einen Modellparameter (P) des Modells (12), der von der Steuereinrichtung (6) bei Ermittlung der der Anfangsanstellung (gA) oder der Endanstellung (gE) und der Verfahrkurve (K) im Rahmen des Modells (12) berücksichtigt wird, anhand einer Abweichung der gemessenen Breite (b1) von einer korrespondierenden erwarteten Breite (b1E) nachführt.

9. Steuerprogramm für eine Steuereinrichtung (6) zumindest eines Stauchgerüsts (3) einer Endlos-Gießwalzanlage, die zusätzlich zu dem Stauchgerüst (3) eine dem Stauchgerüst (3) vorgeordnete Stranggießmaschine (1) und eine Anzahl von dem Stauchgerüst (3) nachgeordneten Walzgerüsten (4) aufweist, wobei in der Stranggießmaschine (1) ein Metallstrang (2) gegossen wird, der in den Walzgerüsten (4) ohne vorherige Unterteilung in Abschnitte aus der Gießhitze heraus zu einem flachen Walzgut gewalzt wird, wobei das Steuerprogramm Maschinencode (8) umfasst, der von der Steuereinrichtung (6) abarbeitbar ist, **dadurch gekennzeichnet, dass** die Abarbeitung des Maschinencodes (8) durch die Steuereinrichtung (6) bewirkt, dass die Steuereinrichtung (6)
- eine Anfangsbreite (bA) und eine Endbreite (bE) des mittels der Stranggießmaschine (1) gegossenen Metallstrangs (2) entgegennimmt, wobei die Endbreite (bE) einen von der Anfangsbreite (bA) verschiedenen Wert aufweist, so dass der gegossene Metallstrang (2) einen Übergangsabschnitt (5) aufweist, in dem sich die Breite des gegossenen Metallstrangs (2) von der Anfangsbreite (bA) auf die Endbreite (bE) ändert,
- in Abhängigkeit von statischen und dynamischen Eigenschaften, die der gegossene Metallstrang (2) vor dem Durchlauf durch das Stauchgerüst (3) aufweist, online mittels eines Modells (12) eine Anfangsanstellung (gA) oder eine Endanstellung (gE) von Arbeitswalzen (11) des Stauchgerüsts (3) und weiterhin eine Verfahrkurve (K) für die Arbeitswalzen (11) des Stauchgerüsts (3) ermittelt,
- die Arbeitswalzen (11) des Stauchgerüsts (3) zu Beginn des Durchlaufs des Übergangsabschnitts (5) durch das Stauchgerüst (3) auf die Anfangsanstellung (gA) einstellt, während des Durchlaufs des Übergangsabschnitts (5) durch das Stauchgerüst (3) gemäß der Verfahrkurve (K) nach und nach auf die Endanstellung (gE) einstellt und am Ende des Durchlaufs des Übergangsabschnitts (5) durch das Stauchgerüst (3) vom Metallstrang (2) wegfährt, so dass der gegossene Metallstrang (2) im Übergangsabschnitt (5) gestaucht wird,
- wobei in dem Fall, dass die Anfangsbreite (bA) größer als die Endbreite (bE) ist, die Endanstellung (gE) mit der Endbreite (bE) korrespondiert und die Steuereinrichtung (6) die Anfangsanstellung (gA) und die Verfahrkurve (K) derart ermittelt, dass eine Breite des flachen Walzguts im Bereich des Übergangsabschnitts (5) so weit wie möglich mit einer Sollbreite des flachen Walzguts nach dem Übergangsabschnitt (5) korrespondiert, und
- wobei in dem Fall, dass die Anfangsbreite (bA) kleiner als die Endbreite (bE) ist, die Anfangsanstellung (gA) mit der Anfangsbreite (bA) korrespondiert und die Steuereinrichtung (6) die Endanstellung (gE) und die Verfahrkurve (K) derart ermittelt, dass die Breite des flachen Walzguts im Bereich des Übergangsabschnitts (5) so weit wie möglich mit einer Sollbreite des flachen Walzguts vor dem Übergangsabschnitt (5) korrespondiert.

10. Steuerprogramm nach Anspruch 9,
**dadurch gekennzeichnet,**
**dass** die Abarbeitung des Maschinencodes (8) durch die Steuereinrichtung (6) bewirkt, dass die Steuereinrichtung (6) die zusätzlichen Merkmale mindestens eines der Ansprüche 2 bis 8 implementiert.

11. Softwareprogrammierbare Steuereinrichtung für zumindest ein Stauchgerüst (3) einer Endlos-Gießwalzanlage, die zusätzlich zu dem Stauchgerüst (3) eine dem Stauchgerüst (3) vorgeordnete Stranggießmaschine (1) und eine Anzahl von dem Stauchgerüst (3) nachgeordneten Walzgerüsten (4) aufweist, wobei die Steuereinrichtung mit einem Steuerprogramm (7) nach Anspruch 9 oder 10 programmiert ist, so dass die Steuereinrichtung das Stauchgerüst (3) im Betrieb gemäß einem Betriebsverfahren nach einem der Ansprüche 1 bis 8 steuert.

12. Endlos-Gießwalzanlage,
- wobei die Endlos-Gießwalzanlage eine Stranggießmaschine (1) aufweist, in der im Betrieb ein Metallstrang (2) gegossen wird, wobei eine Breite (b0) des Metallstrangs (2) von der Stranggießmaschine (1) von einer Anfangsbreite (bA) auf eine Endbreite (bE) änderbar ist, so dass der gegossene Metallstrang (2) einen Übergangsabschnitt (5) aufweist, in dem sich die Breite (b0) des gegossenen Metallstrangs (2) von der Anfangsbreite (bA) auf die Endbreite (bE) ändert,
- wobei die Endlos-Gießwalzanlage eine Anzahl von der Stranggießmaschine (1) nachgeordneten Walzgerüsten (4) aufweist, in denen der gegossene Metallstrang (2) im Betrieb ohne vorherige Unterteilung in Abschnitte aus der Gießhitze heraus zu einem flachen Walzgut gewalzt wird,
- wobei die Endlos-Gießwalzanlage ein zwischen der Stranggießmaschine (1) und der Anzahl von Walzgerüsten (4) angeordnetes Stauchgerüst (3) aufweist,
- wobei das Stauchgerüst (3) Arbeitswalzen (11) aufweist,
- wobei die Endlos-Gießwalzanlage eine Steuereinrichtung (6) aufweist,
- wobei die Steuereinrichtung (6) als Steuereinrichtung nach Anspruch 11 ausgebildet ist.

## Claims

1. Operating method for a continuous casting-rolling plant,
- wherein a metal strand (2) is cast in a continuous casting machine (1) of the continuous casting-rolling plant,
- wherein the cast metal strand (2) is rolled into a flat rolled product, without first being divided into sections, from the casting heat in a number of roll stands (4) of the continuous casting-rolling plant, which are arranged downstream of the continuous casting machine (1),
- wherein, during the casting of the metal strand (2), a width (b0) of the metal strand (2) is changed by the continuous casting machine (1) from an initial width (bA) to a final width (bE) such that the cast metal strand (2) has a transitional section (5) in which the width (b0) of the cast metal strand (2) changes from the initial width (bA) to the final width (bE), **characterized in that**:
- before the transitional section (5) of the cast metal strand (2) is rolled in the roll stands (4), in an edger (3) of the continuous casting-rolling plant, said edger being arranged upstream of the roll stands (4), working rollers (11) of the edger (3) are positioned against the transitional section (5) as the transitional section (5) passes through the edger (3) so that the cast metal strand (2) is edged in the transitional section (5),
- the working rollers (11) of the edger (3) are adjusted by a controller (6) that controls at least the edger (3) to an initial roller position (gA) as the transitional section (5) begins to pass through the edger (3), are adjusted gradually to a final roller position (gE) according to a displacement curve (K) while the transitional section (5) passes through the edger (3), and are moved away from the metal strand (2) when the transitional section (5) finishes passing through the edger (3),
- if the initial width (bA) is larger than the final width (bE), the final roller position (gE) corresponds with the final width (bE), and the controller (6) determines the initial roller position (gA) and the displacement curve (K) online by means of a model (12) on the basis of static and dynamic properties that the cast metal strand (2) has before passing through the edger (3), so that a width of the flat rolled product in the region of the transitional section (5) corresponds as much as possible with a desired width of the flat rolled product after the transitional section (5), and
- if the initial width (bA) is smaller than the final width (bE), the initial roller position (gA) corresponds with the initial width (bA), and the controller (6) determines the final roller position (gE) and the displacement curve (K) online by means of the model (12) on the basis of the static and dynamic properties that the cast metal strand (2) has before passing through the edger (3), so that the width of the flat rolled product in the region of the transitional section (5) corresponds as much as possible with a desired width of the flat rolled product before the transitional section (5).

2. Operating method according to Claim 1,
**characterized**
**in that** the static and dynamic properties of the metal strand (2) include its width (b0), its thickness (d0), its chemical composition (C), and its temperature (T).

3. Operating method according to Claim 1 or 2,
**characterized**
**in that** the controller (6) receives at least one of the static and dynamic properties of the metal strand (2), in particular its width (b0) and/or its temperature (T), in the form of a variable measured between the continuous casting machine (1) and the edger (3).

4. Operating method according to Claim 1, 2 or 3,
**characterized**
**in that** the model (12) is in the form of a process model (13), by means of which the edging of the transitional section (5) in the edger (3) and the rolling of the transitional section (5) in the roll stands (4) are modelled on the basis of mathematical-physical equations of the forming processes taking place in the edger (3) and in the roll stands (4).

5. Operating method according to Claim 1, 2 or 3,
**characterized**
**in that** the model (12) is in the form of a neural network (14), to which the static and dynamic properties of the cast metal strand (2) are supplied and which determines the initial roller position (gA) or the final roller position (gE) and the displacement curve (K).

6. Operating method according to one of the above claims,
**characterized**
**in that** the displacement curve (K) is defined by a roller position (g) at each of a predefined number of predefined support points (16) along the transitional section (5), and in that the displacement curve (K) between the support points (16) is defined according to a specified functionality that is dependent only on the roller positions (g) at the support points (16).

7. Operating method according to one of the above claims,
**characterized**
**in that** the controller (6) implements an AWC (17) in the actuation of the edger (3) during edging of the transitional section (5).

8. Operating method according to one of the above claims,
**characterized**
**in that** after the cast metal strand (2) has been rolled in at least one of the roll stands (4), the controller (6) receives a measured width (b1) of the cast metal strand (2) downstream of this roll stand (4), and in that the controller (6) updates at least one model parameter (P) of the model (12) that is taken into account by the controller (6) when determining the initial roller position (gA) or the final roller position (gE) and the displacement curve (K) in the model (12), using a deviation of the measured width (b1) from a corresponding expected width (b1E).

9. Control program for a controller (6) of at least one edger (3) of a continuous casting-rolling plant, which has, in addition to the edger (3), a continuous casting machine (1), which is arranged upstream of the edger (3), and a number of roll stands (4), which are arranged downstream of the edger (3), wherein a metal strand (2) is cast in the continuous casting machine (1) and is rolled into a flat rolled product, without first being divided into sections, from the casting heat in the roll stands (4), wherein the control program comprises machine code (8) that can be processed by the controller (6), **characterized in that** the processing of the machine code (8) by the controller (6) has the effect that the controller (6)
- receives an initial width (bA) and a final width (bE) of the metal strand (2) cast by means of the continuous casting machine (1), wherein the final width (bE) has a different value from the initial width (bA) such that the cast metal strand (2) has a transitional section (5) in which the width of the cast metal strand (2) changes from the initial width (bA) to the final width (bE),
- determines an initial roller position (gA) or a final roller position (gE) of working rollers (11) of the edger (3) and also a displacement curve (K) for the working rollers (11) of the edger (3) online by means of a model (12) on the basis of static and dynamic properties that the cast metal strand (2) has before passing through the edger (3),
- adjusts the working rollers (11) of the edger (3) to the initial roller position (gA) as the transitional section (5) begins to pass through the edger (3), adjusts them gradually to the final roller position (gE) according to the displacement curve (K) while the transitional section (5) passes through the edger (3), and moves them away from the metal strand (2) when the transitional section (5) finishes passing through the edger (3), so that the cast metal strand (2) is edged in the transitional section (5),
- wherein, if the initial width (bA) is larger than the final width (bE), the final roller position (gE) corresponds with the final width (bE), and the controller (6) determines the initial roller position (gA) and the displacement curve (K) such that a width of the flat rolled product in the region of the transitional section (5) corresponds as much as possible with a desired width of the flat rolled product after the transitional section (5), and
- wherein, if the initial width (bA) is smaller than the final width (bE), the initial roller position (gA) corresponds with the initial width (bA), and the controller (6) determines the final roller position (gE) and the displacement curve (K) such that the width of the flat rolled product in the region of the transitional section (5) corresponds as much as possible with a desired width of the flat rolled product before the transitional section (5).

10. Control program according to Claim 9,
**characterized**
**in that** the processing of the machine code (8) by the controller (6) has the effect that the controller (6) implements the additional features of at least one of Claims 2 to **8.**

11. Software-programmable controller for at least one edger (3) of a continuous casting-rolling plant, which has, in addition to the edger (3), a continuous casting machine (1), which is arranged upstream of the edger (3), and a number of roll stands (4), which are arranged downstream of the edger (3), wherein the controller is programmed with a control program (7) according to Claim 9 or 10 so that the controller controls the edger (3) during operation according to an operating method according to one of Claims 1 to 8.

12. Continuous casting-rolling plant,
- wherein the continuous casting-rolling plant has a continuous casting machine (1) in which a metal strand (2) is cast during operation, wherein a width (b0) of the metal strand (2) can be changed by the continuous casting machine (1) from an initial width (bA) to a final width (bE) such that the cast metal strand (2) has a transitional section (5) in which the width (b0) of the cast metal strand (2) changes from the initial width (bA) to the final width (bE),
- wherein the continuous casting-rolling plant has a number of roll stands (4), which are arranged downstream of the continuous casting machine (1) and in which the cast metal strand (2) is rolled into a flat rolled product, without first being divided into sections, from the casting heat during operation,
- wherein the continuous casting-rolling plant has an edger (3), which is arranged between the continuous casting machine (1) and the number of roll stands (4),
- wherein the edger (3) has working rollers (11),
- wherein the continuous casting-rolling plant has a controller (6),
- wherein the controller (6) is designed as a controller according to Claim 11.

## Revendications

1. Procédé de fonctionnement pour une installation de laminage en coulée sans fin,
- dans lequel une barre métallique (2) est coulée dans une machine de coulée continue (1) de l'installation de laminage en coulée sans fin,
- dans lequel la barre métallique (2) coulée est laminée sans subdivision préalable en sections à partir de la chaleur de coulée dans une pluralité de cages de laminoir (4) de l'installation de laminage en coulée sans fin, disposées en aval de la machine de coulée continue (1), en un produit laminé plat,
- dans lequel, pendant la coulée de la barre métallique (2), une largeur (b0) de la barre métallique (2) est modifiée par la machine de coulée continue (1) d'une largeur initiale (bA) à une largeur finale (bE), de telle sorte que la barre métallique (2) coulée présente une section de transition (5) dans laquelle la largeur (b0) de la barre métallique (2) coulée se modifie, passant de la largeur initiale (bA) à la largeur finale (bE), **caractérisé en ce que** :
- avant le laminage de la section de transition (5) de la barre métallique (2) coulée dans les cages de laminoir (4), dans une cage de refoulement (3) de l'installation de laminage en coulée sans fin, disposée en amont des cages de laminoir (4), pendant le passage de la section de transition (5) à travers la cage de refoulement (3), des cylindres de travail (11) de la cage de refoulement (3) sont serrés au niveau de la section de transition (5), de telle sorte que la barre métallique (2) coulée soit refoulée dans la section de transition (5),
- les cylindres de travail (11) de la cage de refoulement (3), par un dispositif de commande (6) commandant au moins la cage de refoulement (3), sont ajustés au début du passage de la section de transition (5) à travers la cage de refoulement (3) à un serrage initial (gA), sont ajustés pendant le passage de la section de transition (5) à travers la cage de refoulement (3) selon une courbe de déplacement (K) petit à petit à un serrage final (gE) et sont éloignés de la barre métallique (2) à la fin du passage de la section de transition (5) à travers la cage de refoulement (3),
- dans le cas où la largeur initiale (bA) est supérieure à la largeur finale (bE), le serrage final (gE) correspond à la largeur finale (bE) et le dispositif de commande (6) détermine en ligne, au moyen d'un modèle (12), le serrage initial (gA) et la courbe de déplacement (K) en fonction de propriétés statiques et dynamiques que présente la barre métallique (2) coulée avant le passage à travers la cage de refoulement (3), de telle sorte qu'une largeur du produit laminé plat dans la zone de la section de transition (5) corresponde autant que possible à une largeur théorique du produit laminé plat après la section de transition (5), et
- dans le cas où la largeur initiale (bA) est inférieure à la largeur finale (bE), le serrage initial (gA) correspond à la largeur initiale (bA) et le dispositif de commande (6) détermine en ligne, au moyen du modèle (12), le serrage final (gE) et la courbe de déplacement (K) en fonction des propriétés statiques et dynamiques que présente la barre métallique (2) coulée avant le passage à travers la cage de refoulement (3), de telle sorte que la largeur du produit laminé plat dans la zone de la section de transition (5) corresponde autant que possible à une largeur théorique du produit laminé plat avant la section de transition (5).

2. Procédé de fonctionnement selon la revendication 1,
**caractérisé**
**en ce que** les propriétés statiques et dynamiques de la barre métallique (2) comportent sa largeur (b0), son épaisseur (d0), sa composition chimique (C) et sa température (T).

3. Procédé de fonctionnement selon la revendication 1 ou la revendication 2,
**caractérisé**
**en ce que** le dispositif de commande (6) reçoit au moins l'une des propriétés statiques et dynamiques de la barre métallique (2), en particulier sa largeur (b0) et/ou sa température (T), sous la forme d'une grandeur détectée de manière métrologique entre la machine de coulée continue (1) et la cage de refoulement (3).

4. Procédé de fonctionnement selon la revendication 1, la revendication 2 ou la revendication 3,
**caractérisé**
**en ce que** le modèle (12) est conçu en tant que modèle de processus (13), au moyen duquel le refoulement de la section de transition (5) dans la cage de refoulement (3) et le laminage de la section de transition (5) dans les cages de laminoir (4) sont modélisés sur la base de formules mathématiques et physiques des processus de formage ayant lieu dans la cage de refoulement (3) et dans les cages de laminoir (4).

5. Procédé de fonctionnement selon la revendication 1, la revendication 2 ou la revendication 3,
**caractérisé**
**en ce que** le modèle (12) est conçu en tant que réseau neuronal (14) dans lequel sont introduites les propriétés statiques et dynamiques de la barre métallique (2) coulée et qui détermine le serrage initial (gA) ou le serrage final (gE) et la courbe de déplacement (K).

6. Procédé de fonctionnement selon l'une des revendications précédentes,
**caractérisé**
**en ce que** la courbe de déplacement (K) est définie par un serrage (g) respectif au niveau d'une pluralité prédéterminée de points d'appui (16) prédéterminés le long de la section de transition (5) et en ce que la courbe de déplacement (K) est définie entre les points d'appui (16) selon une fonctionnalité prédéfinie, dépendant simplement des serrages (g) au niveau des points d'appui (16).

7. Procédé de fonctionnement selon l'une des revendications précédentes,
**caractérisé**
**en ce que** le dispositif de commande (6) met en œuvre une AWC (17) dans le cadre de l'actionnement de la cage de refoulement (3) pendant le refoulement de la section de transition (5).

8. Procédé de fonctionnement selon l'une des revendications précédentes,
**caractérisé**
**en ce que** le dispositif de commande (6) reçoit, après le laminage de la barre métallique (2) coulée dans au moins l'une des cages de laminoir (4), une largeur détectée de manière métrologique (b1) de la barre métallique (2) coulée derrière cette cage de laminoir (4) et en ce que le dispositif de commande (6) actualise, à l'aide d'une déviation de la largeur mesurée (b1) par rapport à une largeur attendue (b1E) correspondante, au moins un paramètre de modèle (P) du modèle (12), lequel est pris en considération par le dispositif de commande (6) lors de la détermination du serrage initial (gA) ou du serrage final (gE) et de la courbe de déplacement (K) dans le cadre du modèle (12).

9. Programme de commande pour un dispositif de commande (6) d'au moins une cage de refoulement (3) d'une installation de laminage en coulée sans fin, laquelle comprend en plus de la cage de refoulement (3) une machine de coulée continue (1) disposée en amont de la cage de refoulement (3) et une pluralité de cages de laminoir (4) disposées en aval de la cage de refoulement (3), dans lequel est coulée, dans la machine de coulée continue (1), une barre métallique (2), laquelle est laminée sans subdivision préalable en sections à partir de la chaleur de coulée dans les cages de laminoir (4) en un produit laminé plat, le programme de commande comportant un code machine (8), lequel peut être traité par le dispositif de commande (6), **caractérisé en ce que** le traitement du code machine (8) par le biais du dispositif de commande (6) a pour effet que le dispositif de commande (6)
- reçoit une largeur initiale (bA) et une largeur finale (bE) de la barre métallique (2) coulée au moyen de la machine de coulée continue (1), dans lequel la largeur finale (bE) présente une valeur différente de la largeur initiale (bA), de telle sorte que la barre métallique (2) coulée présente une section de transition (5) dans laquelle la largeur de la barre métallique (2) coulée se modifie, passant de la largeur initiale (bA) à la largeur finale (bE),
- en fonction de propriétés statiques et dynamiques que présente la barre métallique (2) coulée avant le passage à travers la cage de refoulement (3), détermine en ligne, au moyen d'un modèle (12), un serrage initial (gA) ou un serrage final (gE) de cylindres de travail (11) de la cage de refoulement (3) et en outre une courbe de déplacement (K) pour les cylindres de travail (11) de la cage de refoulement (3),
- ajuste les cylindres de travail (11) de la cage de refoulement (3) au début du passage de la section de transition (5) à travers la cage de refoulement (3) au serrage initial (gA), ajuste les cylindres de travail (11) de la cage de refoulement (3) pendant le passage de la section de transition (5) à travers la cage de refoulement (3) selon la courbe de déplacement (K) petit à petit au serrage final (gE) et éloigne de la barre métallique (2) les cylindres de travail (11) de la cage de refoulement (3) à la fin du passage de la section de transition (5) à travers la cage de refoulement (3), de telle sorte que la barre métallique (2) coulée soit refoulée dans la section de transition (5),
- dans lequel, dans le cas où la largeur initiale (bA) est supérieure à la largeur finale (bE), le serrage final (gE) correspond à la largeur finale (bE) et le dispositif de commande (6) détermine le serrage initial (gA) et la courbe de déplacement (K) de telle sorte qu'une largeur du produit laminé plat dans la zone de la section de transition (5) corresponde autant que possible à une largeur théorique du produit laminé plat après la section de transition (5), et
- dans lequel, dans le cas où la largeur initiale (bA) est inférieure à la largeur finale (bE), le serrage initial (gA) correspond à la largeur initiale (bA) et le dispositif de commande (6) détermine le serrage final (gE) et la courbe de déplacement (K) de telle sorte que la largeur du produit laminé plat dans la zone de la section de transition (5) corresponde autant que possible à une largeur théorique du produit laminé plat avant la section de transition (5).

10. Programme de commande selon la revendication 9,
**caractérisé**
**en ce que** le traitement du code machine (8) par le biais du dispositif de commande (6) a pour effet que le dispositif de commande (6) met en œuvre les caractéristiques supplémentaires au moins de l'une des revendications 2 à 8.

11. Dispositif de commande programmable par logiciel pour au moins une cage de refoulement (3) d'une installation de laminage en coulée sans fin, laquelle comprend en plus de la cage de refoulement (3) une machine de coulée continue (1) disposée en amont de la cage de refoulement (3) et une pluralité de cages de laminoir (4) disposées en aval de la cage de refoulement (3), le dispositif de commande étant programmé avec un programme de commande (7) selon la revendication 9 ou la revendication 10 de telle sorte que le dispositif de commande commande la cage de refoulement (3) en cours de fonctionnement selon un procédé de fonctionnement selon l'une des revendications 1 à 8.

12. Installation de laminage en coulée sans fin,
- l'installation de laminage en coulée sans fin comprenant une machine de coulée continue (1), dans laquelle est coulée, en cours de fonctionnement, une barre métallique (2), dans laquelle une largeur (b0) de la barre métallique (2) est modifiable par la machine de coulée continue (1) d'une largeur initiale (bA) à une largeur finale (bE), de telle sorte que la barre métallique (2) coulée présente une section de transition (5) dans laquelle la largeur (b0) de la barre métallique (2) coulée se modifie, passant de la largeur initiale (bA) à la largeur finale (bE),
- l'installation de laminage en coulée sans fin comprenant une pluralité de cages de laminoir (4) disposées en aval de la machine de coulée continue (1), dans lesquelles la barre métallique (2) coulée est laminée, en cours de fonctionnement, sans subdivision préalable en sections à partir de la chaleur de coulée en un produit laminé plat,
- l'installation de laminage en coulée sans fin comprenant une cage de refoulement (3) disposée entre la machine de coulée continue (1) et la pluralité de cages de laminoir (4),
- la cage de refoulement (3) comprenant des cylindres de travail (11),
- l'installation de laminage en coulée sans fin comprenant un dispositif de commande (6),
- le dispositif de commande (6) étant conçu en tant que dispositif de commande selon la revendication 11.
